# EUROPÄISCHE PATENTSCHRIFT

(11) **EP 0 947 633 B1**
(45) Veröffentlichungstag und Bekanntmachung des Hinweises auf die Patenterteilung: **03.05.2000**
(21) Anmeldenummer: 98105077.6
(22) Anmeldetag: 20.03.1998
(51) Int. Cl.: E01H 10/00

(54) **Verfahren und Vorrichtung zur stationären Ausbringung flüssigen Taumittels**
Process and apparatus for stationary dispensing de-icing liquids
Procédé et dispositif stationnaire de distribution de solution de sel à dégel

(43) Veröffentlichungstag der Anmeldung: 06.10.1999
(62) Teilanmeldung aus: 99118535.6
(73) Patentinhaber: Fribair S.A., 1700 Fribourg (CH)
(72) Erfinder: Boschung Marcel Jr.,, CH-1740 Neyruz (CH); Weber, Theodor, 3084 Wabern (CH)
(74) Vertreter: Blum, Rudolf Emil Ernst

(56) Entgegenhaltungen:
- EP-A- 0 458 992
- EP-A- 0 461 295
- CH-A- 658 411
- MORITZ K ET AL: "PLANUNG UND BETRIEB VON TAUMITTEL-SPRUHANLAGEN" STRASSEN UND TIEFBAU, Bd. 48, Nr. 12, 1. Januar 1994, Seiten 11-13, XP000195339

## Beschreibung

Die Erfindung betrifft ein Verfahren gemäss Oberbegriff des Anspruchs 1 und eine Taumittelsprüheinrichtung nach Anspruch 7.

Stationäre Taumittelsprühanlagen sind bekannt, z.B. aus EP-A-0 458 992. Diese Sprühanlagen bringen ein flüssiges Taumittel, in der Regel eine NaCl Lösung, auf einen Verkehrsweg auf, worunter z.B. Strassen, Brücken, Flugzeugrollbahnen, Start/Landebahnen fallen. Das Aufbringen erfolgt mittels Sprühdüsen, welche z.B. im Bereich von Leitplanken seitlich des Verkehrsweges angeordnet oder in dessen Oberfläche angeordnet sind, wie z.B. aus CH-A- 658 411 oder EP-A- 0 461 295 bekannt.

Die herkömmlichen Taumittelsprühanlagen erzeugen starke, kurzzeitige Taumittelstrahlen von 1 bis 2 Sekunden Dauer, um den Verkehr möglichst nicht zu stören. Es werden dabei kräftige, weitreichende Strahlen (ca. 10 m) mit einer Abgabe von 0,2 Liter pro Sekunde bis 1 Liter pro Sekunde erzeugt. Diese Art der Ausbringung bedingt entweder grosse Leitungsdurchmesser zur Speisung der Sprühdüsen oder lokale Druckspeicher, wie in EP-A-458 992 erläutert. Ferner sind steuerbare, z.B. elektrisch steuerbare Ventile zur kurzzeitigen Aktivierung der Taumittelsprühung notwendig, was entsprechende elektrische Steuerleitungen bedingt. Es zeigt sich ferner, dass die kurzzeitigen, starken herkömmlichen Sprühstrahlen - wenn auch in wenigen Fällen - zu einer Schreckreaktion von Verkehrsteilnehmern führen können, was die Gefahr von Unfällen erhöht. US-A-5 447 272 zeigt eine stationäre Sprüheinrichtung, bei welcher eine Düse oder ein Rohr mit mehreren Auslässen zur Ausbringung des Taumittels verwendet wird. Die Einrichtung ordnet den Taumitteltank, die Pumpe und die Düse bzw. das Rohr in einem Modul an. Zur Beaufschlagung einer der aufwendigen Einrichtung entsprechenden Fläche sind daher ebenfalls starke, weitreichende Sprühstrahlen erforderlich.

Der Erfindung liegt daher die Aufgabe zugrunde, ein Verfahren zur Taumittelausbringung der eingangs genannten Art zu schaffen, welches die genannten Nachteile nicht aufweist. Insbesondere soll ein einfaches und kostengünstiges Verfahren mit möglichst reduzierter Gefahr von Schreckreaktionen von Verkehrsteilnehmern geschaffen werden.

Diese Aufgabe wird durch die Merkmale des Anspruchs 1 gelöst.

Dadurch, dass sehr feine Strahlen mit einer gegenüber dem Stand der Technik deutlich reduzierten Ausbringmenge erzeugt werden, wird einerseits die Einwirkung dieser Taumittelstrahlen auf Fahrzeuge so weit herabgesetzt, dass die Gefahr von Schreckreaktionen praktisch ausgeschlossen ist. Die erzeugten feinen Strahlen sind für Verkehrsteilnehmer in der Regel unsichtbar und erzeugen auch keine wahrnehmbaren Geräusche beim Auftreffen auf ein Fahrzeug. Die geringe Ausbringmenge pro Strahl bzw. auch bei vielen Strahlen ergibt ferner keinen relevanten Druckabfall in den Zufuhrleitungen für das Taumittel bzw. erlaubt andererseits die Verwendung von Leitungen mit sehr geringem Durchmesser und ergibt damit über die Material- und Verlegekosten eine kostengünstige Lösung. Das beanspruchte Verfahren erlaubt ferner die Auslösung und das Beenden der Sprühung durch die Betätigung der Taumittelpumpe während einer vorbestimmten Zeitspanne und ermöglicht entsprechend den Verzicht auf die Vielzahl steuerbarer Ventile der Anlagen nach Stand der Technik.

Vorzugsweise erfolgt die Ausbringung des Taumittels während einer Zeitdauer, die im Bereich von 10 Sekunden bis 10 Minuten oder mehr liegt, insbesondere im Bereich von 30 Sekunden bis 10 Minuten oder insbesondere im Bereich von 30 Sekunden bis 5 Minuten.

Bevorzugterweise sind eine Vielzahl von Sprühstellen vorgesehen, die die Taumittelstrahlen abgeben, wobei pro 15 bis 40 m² Verkehrsfläche, insbesondere Fahrbahnfläche, eine Sprühstelle vorgesehen ist.

Eine solche Vielzahl von Sprühstellen erlaubt es, sehr feine, praktisch unsichtbare und nicht sehr weit reichende Sprühstrahlen zu erzeugen, was die obengenannten Vorteile und Wirkungen ergibt, und trotzdem eine genügend verteilte Ausbringung von flüssigem Taumittel auf den Verkehrsweg zu erzielen.

Die Aufgabe wird ferner mit einer Taumittelsprüheinrichtung gemäss Anspruch 7 gelöst.

Bevorzugterweise werden Sprühmittel zum Ausbringen von Taumittel mit den kennzeichnenden Merkmalen des Anspruchs 8 verwendet. Die entsprechenden feinen Ausbringöffnungen, die vorzugsweise von Düsen gebildet sind, erzeugen die gewünschte geringe Ausbringmenge.

Nachfolgend werden Ausführungsbeispiele der Erfindung anhand der Zeichnungen näher dargestellt. Dabei zeigt
Figur 1 schematisch eine Taumittelsprüheinrichtung bei einer Autobahn;
Figur 2 eine weitere Ausführungsform einer Taumittelsprüheinrichtung;
Figur 3 schematisch eine Schnittdarstellung durch einen Sprühkörper;
Figur 4 eine Schnittdarstellung einer Düse; und
Figuren 5a und 5b schematisch Taumittelsprühanlagen.

In Figur 1 ist schematisch eine Taumittelsprüheinrichtung gezeigt, an welcher das Verfahren erläutert werden kann. Figur 1 zeigt schematisch in Draufsicht die Fahrbahnen einer Autobahn mit sechs Fahrspuren. Auf der Fahrbahnfläche sind als Sprühmittel eine Vielzahl von Sprühstellen 1 dargestellt, welche in diesem Beispiel in den Fahrbahnbelag eingelassene Sprühkörper z.B. gemäss Figur 3 sind, so dass sie von Fahrzeugen überfahren werden können. Jeder der Sprühkörper 1 gibt im gezeigten Beispiel zwei Taumittelsprühstrahlen 2,3 oder auch als weiteres Beispiel 2,3' ab, welche schräg zur Längsrichtung der jeweiligen Fahrspur abgegeben werden. Die Speisung der Sprühkörper mit dem Taumittel erfolgt durch Leitungen 4 und 5, welche seitlich neben der Fahrbahn bzw. im Fahrbahnbelag zu den einzelnen Sprühkörpern verlaufen. Für das Taumittel ist ein Taumitteltank 6 vorgesehen, aus welchem eine Pumpe 7 die Leitungen 4 und 5 speist, welche zu den einzelnen Sprühkörpern 1 führen. Im gezeigten Beispiel beträgt die Breite einer Fahrbahn 3,75 m und die Abstände a zwischen den einzelnen Sprühkörpern liegen bei ca. 6 m bis 10 m. Geht man von einem Abstand a von 6 m aus, so wird eine Verkehrsfläche von 607,5 m² von 27 Sprühkörpern 1 beaufschlagt, was einem Verhältnis von Quadratmetern Verkehrsfläche pro Sprühkörper von 22,5 entspricht. Geht man von einem Abstand a von 10 m aus, so liegt das entsprechende Verhältnis bei 37,5. In der Regel wird ein Verhältnis von 15, insbesondere 20, bis 40 gute Resultate ergeben. Diese Vielzahl von Sprühkörpern unterscheidet sich deutlich von der nach Stand der Technik angewandten Anzahl, bei welcher jeder Sprühkörper sehr weitreichende und starke Sprühstrahlen erzeugt hat. Nach Stand der Technik wären anstelle der für die obere Fahrbahn gezeigten 27 Sprühkörper nur 14 herkömmliche Sprühkörper verwendet worden.

In dem gezeigten Beispiel liegt die Wurfweite jedes Sprühstrahles 2,3 im Bereich von 1 bis 4 Metern, insbesondere bei 1,5 bis 2,5 Metern, und z.B. bei ca. 2 m. Die entsprechenden Strahlen sind sehr feine, praktisch unsichtbare Strahlen, welche mit hohem Druck erzeugt werden. Die Ausbringmenge pro Strahl liegt im Bereich von nur 0,1 Liter/Minute bis 1 Liter/Minute, insbesondere 0,1 Liter pro Minute bis 0,8 Liter pro Minute, vorzugsweise aber im Bereich von 0,1 Liter/Minute bis 0,5 Liter/Minute. Die derart mengenbeschränkten Strahlen werden durch eine sehr feine Ausbringöffnung jedes Sprühkörpers, vorzugsweise eine Düse erzeugt, welche im Bereich von 0,1 mm bis 1 mm Durchmesser liegt, insbesondere aber im Bereich von 0,3 mm bis 0,6 mm Durchmesser. Diese feinen Strahlen werden mit einem Druck im Sprühkörper vor der Ausbringöffnung, bzw. Düse, von ca. 8 bis 15 bar, insbesondere von 10 bis 15 bar erzeugt. Die Speisung der Sprühkörper bzw. Düsenkörper 1 mit Taumittel unter diesem Druck erfolgt über die Leitungen 4 und 5. Die Leitung 4 als Hauptleitung kann dabei z.B. einen Innendurchmesser von nur 14 mm aufweisen, da durch die feinen Ausbringöffnungen nur eine geringe Menge Taumittel austritt und somit durch den Taumittelfluss in der Leitung nur ein vernachlässigbarer Druckabfall entsteht. Die Leitungen 5 zu den jeweiligen Untergruppen von Sprühkörpern 1 können sogar einen Innendurchmesser von nur 4 mm aufweisen. Die Verlegung der Leitungen 4 und 5 wird durch die geringen Leitungsdurchmesser entsprechend einfach und kostengünstig. Die Leitung 4 kann wie gezeigt als Ringleitung ausgeführt sein, womit an den Enden der Speisestrecke A-A der selbe Druck herrschen kann. Eine Ringleitung erlaubt ferner die einfache Spülung derselben. Aufgrund der geringen pro Zeiteinheit ausgebrachten Menge aller Sprühstellen 1 kann indes auch nur eine einfache, nicht als Ringleitung ausgeführte Leitung 4 genügen.

Beginn und Ende der Ausbringung des Taumittels erfolgt durch die Inbetriebnahme bzw. Deaktivierung der Pumpe 7. Bei der geringen Ausbringmenge durch die feinen Taumittelstrahlen wird eine wesentlich längere Ausbringzeit erreicht als bei den herkömmlichen Anlagen, bei denen die Ausbringzeit ventilgesteuert nur 1-2 Sekunden betragen hat. Bei dem hier beschriebenen Verfahren bzw. der gezeigten Anlage wird dagegen eine Sprühdauer von 10 Sekunden bis 10 Minuten oder auch mehr, insbesondere im Bereich von 30 Sekunden bis 5 Minuten verwendet. Die Sprühdauer richtet sich natürlich nach der Art der Sprühung. Wenn es sich z.B. um eine präventive Taumittelausbringung handelt, bei dem der effektive Taumittelbedarf etwa 2 g/m² beträgt, so wird die Sprühdauer im Bereich von 30 Sekunden liegen, um eine entsprechende Menge der flüssigen Taumittellösung, z.B. 20%ige NaCl Lösung auszubringen. Ist dahingegen eine akute Vereisungssituation zu bekämpfen, bei der der effektive Taumittelbedarf bei 15-20 g/m² liegt, so wird die Sprühung mehrere Minuten dauern. Die lange Ausbringzeit ist ferner für die Verteilung des Taumittels günstig, da wechselnde Windverhältnisse während der Zeitdauer die Verteilung positiv beeinflussen; ferner können von Fahrzeugen bewirkte Luftwirbel genutzt werden.

Bei der gezeigten Anlage werden keine gesteuerten Ventile im Leitungsstrang verwendet, so dass sämtliche Sprühkörper beim Betriebsbeginn der Pumpe Taumittel ausbringen.

Anstelle der dargestellten Ausführungsform ohne Ventile, können natürlich auch steuerbare Ventile in den von der Hauptleitung 4 abzweigenden Leitungen 5 vorgesehen sein, so dass die Sprühung einzelner Streckenabschnitte gesteuert vorgenommen werden kann. Solches ist in der beispielhaften Darstellung von Figur 2 ersichtlich, wo eine zweispurige Fahrbahn dargestellt ist, deren Spurbreite jeweils ebenfalls 3,75 m beträgt. Es sind auch hier die einzelnen Sprühkörper 1 schematisch dargestellt, wobei die sich am Rande der Fahrbahn befindlichen Sprühkörper 1 nur einen Sprühstrahl 2 erzeugen und die sich in der Mitte zwischen den Fahrspuren befindlichen Sprühkörper jeweils zwei Sprühstrahlen 2,3 erzeugen. Auch hier wird die Sprühung durch die aus einem Flüssigkeitstank 6 gespeiste Pumpe 7 erzeugt. In der Leitung kann sich weiter ein Flüssigkeitszähler 8 befinden. Die Leitung 4 führt entlang der ganzen Fahrbahn zu den einzelnen Sprühstrecken, die mit den Leitungen 5 bedient wird. Diese sind an der Hauptleitung 4 mittels steuerbaren Ventilen 9 angeschlossen, so dass die Fahrbahn in mehrere Sprühstrecken unterteilt wird, die durch Betätigung der Ventile 9 separat aktiviert und deaktiviert werden können. Anstelle einer Leitung 4 können in den beiden Beispielen auch mehrere parallele Leitungen auch verschiedenen Durchmessers verwendet werden.

In der Leitung 4 können Rückschlagventile 8 vorgesehen sein. Diese verhindern bei einem Gefälle ein Rücklaufen von Flüssigkeit zur Pumpe 7, wenn diese nicht in Betrieb ist. Auf die Rückschlagventile kann indes auch verzichtet werden, wenn das Rücklaufen der Flüssigkeit gewünscht wird. Es wird in der Regel bevorzugt, dass die Leitungen 5 taumittelfrei sind. Dies erleichtert auch die Verwendung von Taumittel verschiedener Arten, welche für verschiedene Temperaturbereiche verwendet werden können und untereinander nicht kompatibel sind. Auch bei der Anlage nach Figur 1 können gesteuerte Ventile und/oder Rückschlagventile eingesetzt werden, wenn dies je nach Anwendung für ein gesteuertes Sprühen wünschbar ist.

Figur 3 zeigt schematisch im Schnitt einen Sprühkörper 1. Dieser erzeugt zwei Taumittelstrahlen 2 und 3. Der bevorzugte Sprühkörper weist einen ersten Teil 10 auf, welcher einerseits einen Anschluss des Sprühkörpers für die Leitung 5 bildet und andererseits die Auswurföffnungen für die Taumittelstrahlen 2 und 3 aufweist. Die Auswurföffnungen können mit Düsen 11 und 12 versehen sein, deren Düsenöffnung im Bereich von 0,1 mm bis 1 mm und vorzugsweise im Bereich von 0,3 mm bis 0,6 mm oder 0,8 mm liegt, um die gewünschten feinen Strahlen zu erzeugen. Weiter ist der Sprühkörper 1 mit einer Auflage 14 versehen, die jeweils eine Ausnehmung 15 und 16 für den jeweiligen Sprühstrahl aufweist, und welche als Auflageteller das Einbetten des Sprühkörpers in den Belag der Verkehrsfläche erlaubt. Der Teil 10 und der Teller 14 können wie dargestellt aus zwei Stücken bestehen oder auch einstückig gefertigt sein. Der Teil 10 kann z.B. aus Metall oder Kunststoff bestehen und der Teller 14 besteht vorzugsweise aus Kunststoff. Als Kunststoff kommt dabei z.B. POM in Frage. Die gezeigte Ausführungsform des Sprühkörpers 1 erlaubt einen kostengünstige Herstellung und ferner auch eine geringe Bauhöhe h von z.B. nur ca. 30 mm oder geringer. Dies erlaubt den problemlosen Einbau auch in Fahrbahnbeläge von Brücken ohne Gefahr einer Zerstörung der Isolationsschicht oder auch einen problemlosen Einbau in Drainageasphalt. Die Sprühkörper sind lediglich beispielhaft für die Bereitstellung der vielen Sprühstellen gezeigt. Diese können z.B. auch als Öffnungen, bzw. Düsen, in einer Leitung vorgesehen sein, die an, auf oder in der Fahrbahn verlegt ist, so dass praktisch ein langgestreckter Sprühkörper mit einer Vielzahl von Düsen verwendet wird.

Figur 4 zeigt schematisch einen Schnitt durch eine der vorzugsweise verwendeten Düsen 11,12. Der engste Bereich weist einen Durchmesser b von 0,1 bis 1 mm, vorzugsweise 0,1 bis 0,6, oder 0,3 bis 0,6 mm auf. Die Düse wird zur Ausbringung des Taumittels mit Taumittel unter 8 bis 15 bar Druck beaufschlagt und erzeugt die gewünschten feinen, praktisch unsichtbaren Taumittelstrahlen. Auch eine Vielzahl solcher Düsen ergibt nur einen geringen Austrittsquerschnitt, z.B. 100 Düsen mit 0,6 mm Durchmesser eine totale Querschnittsfläche von ca. 28 mm². Eine Leitung mit 14 mm Innendurchmesser weist dagegen bereits eine Querschnittsfläche von ca. 154 mm² auf und kann daher praktisch ohne nennenswerten Druckabfall eine Vielzahl von entlang ihrer Länge angeordneten Sprühstellen speisen.

Die Vermeidung eines zu grossen Druckabfalls wird auch dadurch ermöglicht, dass die von der Pumpe geförderte Taumittelmenge kontinuierlich ausgebracht wird, so dass die Leitungen fortlaufend weniger Menge fördern. Bei halb so viel Menge beträgt der Druckabfall ein Viertel. Dieser Effekt wurde bei den herkömmlichen Anlagen nicht genutzt.

Die Figuren 5a und 5b zeigen grob schematisch Taumittelsprühanlagen mit einer Pumpe 7, die mit dem nicht gezeigten Taumitteltank verbunden ist, und mit einer Vielzahl von Sprühstellen 1, die über die bereits erwähnten dünnen Leitungen 5 gespiesen werden. Neben der Verteilleitung 4, wie in Fig. 1 und 2 gezeigt, sind noch weitere Leitungen vorgesehen, eine Speiseleitung 17 und eine Umgehungsleitung 18 (Fig. 5b). Ferner sind Rückschlagventile 19 vorgesehen. Im Fall von Fig. 5a ist die Pumpe an der tiefsten Stelle der mit Gefälle verlegten Leitungen 4, 17, 18 angeordnet, im Falle der Fig. 5b an der höchsten Stelle.

Die Speiseleitungen sind so ausgelegt, dass einerseits möglichst kleine Querschnitte zur Anwendung kommen und andererseits so, dass die Speiseleitung und/oder die Umgehungsleitung nach Abstellen der Pumpe voll bleiben, damit das Sprühsystem nach neuer Aktivierung der Pumpe möglichst rasch auf der ganzen Länge sprüht. Dies wird durch die Rückschlagventile und die Verbindungsleitungen 20 ermöglicht. Auch bei leeren Leitungen 5 kann durch die je nach Anordnung der Rückschlagventile weitgehend gefüllten Leitungen 4, 17 und 18 ein sehr rasches Sprühen nach Aktivierung der Pumpe erzielt werden. Anstelle der Rückschlagventile können auch elektrisch steuerbare Ventile verwendet werden, um den Flüssigkeitsvorrat in den Leitungen 4, 17, 18 bei deaktivierter Pumpe zu halten.

## Patentansprüche

1. Verfahren zum Ausbringen eines flüssigen Taumittels auf eine Verkehrsfläche mittels stationärer, Taumittelstrahlen abgebender Sprühmittel (1), dadurch gekennzeichnet, dass die Ausbringung mit Taumittelstrahlen (2, 3, 3') erfolgt, deren Ausbringmenge pro Strahl im Bereich von 0,1 Liter pro Minute bis 1 Liter pro Minute liegt, insbesondere im Bereich von 0,1 Liter pro Minute bis 0,5 Liter pro Minute.

2. Verfahren nach Anspruch 1, insbesondere zur Ausbringung von Taumittel auf Fahrbahnen von Strassen, wobei das Taumittel von im Verkehrsflächenbereich angeordneten Sprühstellen abgegeben wird, dadurch gekennzeichnet, dass das Verhältnis von Quadratmetern Verkehrsfläche bzw. Fahrbahnfläche zu Anzahl Sprühstellen im Bereich von 15 bis 40 zu 1 liegt.

3. Verfahren nach Anspruch 2, dadurch gekennzeichnet, dass die Sprühstellen von im wesentlichen bündig mit der Fläche einer Fahrbahn angeordneten Sprühkörpern (1) gebildet werden, welche eine oder mehrere, insbesondere zwei Taumittelstrahlen (2, 3, 3') abgeben.

4. Verfahren nach einem der Ansprüche 1 bis 3, dadurch gekennzeichnet, dass die Strahlen mittels Ausbringöffnungen, insbesondere Düsen, mit einem kleinsten Innendurchmesser von 0,1 mm bis 1 mm, insbesondere von 0,3 bis 0,6 mm gebildet werden, wobei der Fluiddruck vor der Ausbringöffnung bzw. Düse im Bereich von 5 bar bis 20 bar, insbesondere von 10 bar bis 15 bar liegt.

5. Verfahren nach einem der Ansprüche 1 bis 4, dadurch gekennzeichnet, dass die Dauer der Strahlerzeugung im Bereich von 10 Sekunden bis 10 Minuten liegt, insbesondere im Bereich von 30 Sekunden bis 5 Minuten.

6. Verfahren nach einem der Ansprüche 1 bis 5, dadurch gekennzeichnet, dass die Wurfweite der Taumittelstrahlen im Bereich von 1 bis 4 Metern liegt, insbesondere im Bereich von 1,5 bis 2,5 Metern.

7. Taumittelsprüheinrichtung mit einem Taumitteltank (6), mindestens einer Taumittelpumpe (7) und mindestens einer von der Pumpe gespeisten Taumittelleitung (4, 5), welche stationäre, das Taumittel auf eine Verkehrsfläche abgebende Sprühmittel (1) speist, dadurch gekennzeichnet, dass die Taumittelsprüheinrichtung zur Ausbringung von Taumittelstrahlen (2, 3, 3') ausgestaltet ist, deren Ausbringmenge pro Strahl im Bereich von 0,1 Liter pro Minute bis 1 Liter pro Minute liegt, insbesondere im Bereich von 0,1 Liter pro Minute bis 0,5 Liter pro Minute.

8. Taumittelsprüheinrichtung nach Anspruch 7, dadurch gekennzeichnet, dass die Sprühmittel von Sprühkörpern (1) gebildet sind, welche mehrere, vorzugsweise eine oder zwei, Ausbringöffnungen mit einem Innendurchmesser im Bereich von 0,1 mm bis 1 mm, insbesondere im Bereich von 0,3 mm bis 0,6 mm aufweisen.

9. Taumittelsprüheinrichtung nach Anspruch 8, dadurch gekennzeichnet, dass die Ausbringöffnungen von Düsen gebildet sind.

10. Taumittelsprüheinrichtung nach Anspruch 7, insbesondere zur Ausbringung von Taumittel für eine Fahrbahn, dadurch gekennzeichnet, dass eine Vielzahl von Sprühstellen vorgesehen sind, derart, dass das Verhältnis von Verkehrsfläche in Quadratmetern, insbesondere Fahrbahnfläche, zur Anzahl Sprühstellen im Bereich von 15 bis 40 zu 1 liegt.

11. Taumittelsprüheinrichtung nach Anspruch 10, dadurch gekennzeichnet, dass eine an der Pumpe angeschlossene Leitung als Ringleitung (4) ausgeführt ist, von welcher aus Stichleitungen (5) zu den Taumittelausgabestellen führen.

12. Taumittelsprüheinrichtung nach einem der vorangehenden Ansprüche, dadurch gekennzeichnet, dass in den Leitungen Ventile (19) angeordnet sind, welche bei deaktivierter Pumpe mindestens teilweise die Taumittelfüllung der Leitungen gewährleisten.

## Claims

1. Method for shedding a liquid thaw means on a traffic surface through stationary sprinkling means (1) which deliver jets of thawing product, characterised in that the shedding is obtained through jets (2, 3, 3') of thawing product the shedding rate of which lies between 0,1 litre per minute, in particular between 0,1 litre and 0,5 litre per minute for each jet.

2. Method according to claim 1, in particular for delivering a thawing product to the traffic lane of streets, the thawing product being delivered from sprinkling spots situated within the traffic zone, characterised in that the ratio of square meters of traffic-supporting surface, or of traffic lane surface, to the number of sprinkling spots lies between 15 and 40 to 1.

3. Method according to claim 2, characterised in that the sprinkling spots are embodied by sprinkling heads (1) which are essentially flush with a traffic supporting surface, and which dispense one or several, in particular two jets (2, 3, 3') of thawing product.

4. Method according to any of claims 1 through 3, characterised in that the jets are formed by dispensing apertures, in particular nozzles with a smallest inner diameter comprised between 0,1 and 1 mm, in particular between 0,3 and 0,6 mm, the pressure of the liquid upstream of the delivering aperture, or nozzle, being comprised between 5 and 20 bars, in particular between 10 and 15 bars.

5. Method according to any preceding claims, characterised in that the duration of the jet production lies between 10 seconds and 10 minutes, in particular between 30 seconds and 5 minutes.

6. Method according to any preceding claims, characterised in that the range of the jet of thawing product is comprised between 1 and 4 m, in particular between 1,5 and 2,5 m.

7. Device for sprinkling a thawing product, with a tank (6) for the thawing product, at least one pump for the thawing product and at least one conduit (4, 5) for the thawing product, which conduit is fed by the pump and itself feeds stationary sprinkling means (1) which in turn dispense the thawing product on a traffic-supporting surface, characterised in that the device for sprinkling a thawing product is arranged so as to deliver jets (2, 3, 3') of thawing product with a flow capacity in the interval between 0,1 and 1 litre per minute, in particular between 0,1 and 0,5 litre per minute.

8. Device for sprinkling a thawing product according to claim 7, characterised in that the sprinkling means consist of sprinkling heads (1) comprising several, preferably one or two, outlets having an inner diameter comprised between 0,1 and 1 mm, in particular between 0,3 and 0,6 mm.

9. Device for sprinkling a thawing product according to claim 8, characterised in that the outlets form nozzles.

10. Device for sprinkling a thawing product according to claim 7, in particular for dispensing a thawing product onto a traffic-supporting surface, characterised in that it comprises many sprinkling spots so that the ratio of square meters of traffic-supporting surface, in particular of traffic lane surface, to the number of sprinkling spots lies between 15 and 40 to 1.

11. Device for sprinkling a thawing product according to claim 10, characterised in that a conduit (4) connected to the pump is a ring-conduit from which distribution conduits (5) issue and lead to the spots where the thawing product is dispensed.

12. Device for sprinkling a thawing product according to any preceding claims, characterised in that valves (19) are provided in the conduits in order to ensure at least a partial filling of the conduit with thawing product when the pump is deactivated.

## Revendications

1. Procédé pour répandre au moyen de dispositifs d'aspersion fixes (1) débitant des jets de produit antigel un antigel liquide sur une surface supportant un trafic, caractérisé en ce que l'épandage est réalisé au moyen de jets (2, 3, 3') d'antigel dont le débit par jet est compris entre 0,1 et 1 litre par minute, en particulier entre 0,1 et 0,5 litre par minute.

2. Procédé selon revendication 1, en particulier pour l'épandage d'antigel sur les voies routières, l'antigel étant répandu par des postes d'aspersion placés à l'intérieur de la surface supportant un trafic, caractérisé en ce que le rapport des mètres carrés de surface supportant un trafic, respectivement de voie de circulation, au nombre de postes d'aspersion est compris entre 15 et 40 à 1.

3. Procédé selon la revendication 2, caractérisé en ce que les postes d'aspersion sont constitués par des corps d'aspersion (1) affleurant essentiellement la surface d'une voie de circulation et débitant un ou plusieurs, en particulier deux, jets (2, 3, 3') d'antigel.

4. Procédé selon une des revendications 1 à 3, caractérisé en ce que les jets sont formés au moyen d'ouvertures de sortie, en particulier de buses, ayant un diamètre intérieur minimum compris entre 0,1 et 1 mm, en particulier entre 0,3 et 0,6 mm, la pression du fluide en amont de l'ouverture de sortie, respectivement de la buse, étant comprise entre 5 et 20 bars, en particulier entre 10 et 15 bars.

5. Procédé selon une des revendications 1 à 4, caractérisé en ce que la durée du jet est comprise entre 10 secondes et 10 minutes, en particulier entre 30 secondes et 5 minutes.

6. Procédé selon une des revendications 1 à 5, caractérisé en ce que la portée des jets de produits antigel est comprise entre 1 et 4 m, en particulier entre 1,5 et 2,5 m.

7. Installation d'épandage d'antigel, avec un réservoir d'antigel (6), au moins une pompe (7) d'antigel et au moins une conduite (4, 5) d'antigel alimentant des dispositifs d'aspersion fixes (1) qui répandent l'antigel sur une surface supportant un trafic, caractérisé en ce que l'installation est agencée pour débiter des jets d'antigel (2, 3, 3') dont le débit par jet est compris entre 0,1 et 1 litre par minute, en particulier entre 0,1 et 0,5 litre par minute.

8. Installation d'épandage d'antigel selon la revendication 7, caractérisé en ce que les dispositifs d'aspersion sont formés par des têtes d'aspersion (1) comportant plusieurs, de préférence une ou deux ouvertures de sortie ayant un diamètre intérieur compris entre 0,1 et 1 mm, en particulier entre 0,3 et 0,6 mm.

9. Installation d'épandage d'antigel selon la revendication 8, caractérisé en ce que les ouvertures de sortie sont formées par des buses.

10. Installation d'épandage d'antigel selon la revendication 7, en particulier pour l'épandage d'antigel sur une voie de circulation, caractérisé en ce qu'elle comporte un grand nombre de postes d'aspersions de manière à ce que le rapport des mètres carrés de surface supportant un trafic, en particulier de voie de circulation, au nombre de postes d'aspersion est compris entre 15 et 40 à 1.

11. Installation d'épandage d'antigel selon la revendication 10, caractérisé en ce qu'une conduite connectée à la pompe forme un circuit circulaire (4) à partir duquel des conduites de dérivation (5) mènent aux postes débitant l'antigel.

12. Installation d'épandage d'antigel selon une des revendications précédentes, caractérisé en ce que les conduites contiennent des soupapes (19) assurant au moins un remplissage partiel des conduites lorsque la pompe est désactivée.
